# FASCICULE DE BREVET EUROPEEN

(11) **EP 3 228 869 B1**
(45) Date de publication et mention de la délivrance du brevet: **12.02.2020**
(21) Numéro de dépôt: 17164631.8
(22) Date de dépôt: 03.04.2017
(51) Int. Cl.: F04D 7/04, F04D 9/00, F04D 13/08, F04D 15/00, F04D 29/62, F04D 29/70

(54) **POMPE SUBMERSIBLE ET PROCÉDÉ DE MISE EN FONCTIONNEMENT D'UNE TELLE POMPE**
TAUCHPUMPE UND BETÄTIGUNGSVERFAHREN EINER SOLCHEN PUMPE
SUBMERSIBLE PUMP AND METHOD FOR STARTING UP SUCH A PUMP

(30) Priorité: 04.04.2016 FR 1652942
(43) Date de publication de la demande: 11.10.2017
(73) Titulaire: Exel Industries, 51200 Epernay (FR)
(72) Inventeur: BARON, Sébastien, 75009 PARIS (FR); SPICA, Maxime, 75009 PARIS (FR)
(74) Mandataire: CSY London

(56) Documents cités:
- DE-A1-102005 031 420
- FR-A1- 2 922 609
- JP-A- S61 234 294
- JP-U- H04 109 500
- US-A- 3 135 220

## Description

La présente invention concerne une pompe submersible pour évacuer des liquides, ainsi qu'un procédé de mise en fonctionnement d'une telle pompe.

Une pompe submersible permettant soit l'évacuation d'un liquide chargé de particules solides, soit à l'évacuation quasi-complète d'un liquide clair, est connue, notamment de FR-B-2 922 609. Ces pompes utilisent généralement des embases configurables permettant d'augmenter la taille des canaux d'aspiration de liquide.

Toutefois, les systèmes d'aspiration, notamment la turbine, pour permettre ces changements de configurations, ne peuvent pas être le plus bas possible dans l'enceinte, ce qui signifie qu'une hauteur d'eau significative, par exemple 10 cm, doit être présente pour que la pompe s'amorce. Dans le cas où une faible hauteur d'eau claire doit être aspirée, la pompe ne s'amorce donc pas.

En outre, lors de l'arrêt de la pompe, une importante quantité de liquide contenue dans le corps de pompe et le tuyau de refoulement se déverse sur le sol.

C'est à ces inconvénients qu'entend remédier l'invention en proposant une nouvelle pompe submersible pouvant être amorcée dans de faibles hauteurs de liquides clairs, tout en permettant également l'aspiration de liquides chargés en particules, et dont le corps de pompe reste étanche après l'arrêt du système d'aspiration.

A cet effet, l'invention concerne une pompe submersible telle que définie dans la revendication 1.

Grâce à l'invention, la pompe peut être remplie d'un liquide jusqu'à l'immersion du système d'aspiration, ce qui permet l'amorçage de la pompe quelle que soit la hauteur de liquide dans laquelle la pompe est placée. En outre, l'organe d'obturation empêche le liquide de se déverser lorsque la pompe est arrêtée.

Selon des caractéristiques avantageuses mais non obligatoires de l'invention, la pompe comprend une ou plusieurs des caractéristiques suivantes, prises isolément ou selon toutes les combinaisons techniquement possibles :
- En configuration d'aspiration de liquides clairs, l'organe d'obturation est adapté pour être maintenu en position fermée.
- L'organe d'obturation est maintenu en position fermée par gravité et/ou par un ressort.
- Le fonctionnement de l'organe d'obturation est désactivable.
- La pompe comprend des moyens de maintien en position ouverte de l'organe d'obturation, adaptés pour désactiver le fonctionnement de l'organe d'obturation.
- Le fonctionnement de l'organe d'obturation est désactivable par le positionnement de l'embase dans sa position correspondant à la configuration d'aspiration de liquides chargés en particules solides.
- L'embase est adaptée pour être montée de façon inversée entre la configuration d'aspiration de liquides clairs et la configuration d'aspiration de liquides chargés en particules solides, et dans la configuration d'aspiration de liquides chargés en particules solides, l'embase définit des voies d'aspiration de liquide situées à l'écart de l'organe d'obturation.
- L'organe d'obturation est un clapet adapté pour entrer en contact avec un siège formé par l'embase autour de l'orifice d'aspiration de liquide.
- Le clapet comprend une partie supérieure plane adaptée pour venir en contact de bords de l'orifice d'aspiration de liquides, et un joint d'étanchéité prévu sur le pourtour de la partie supérieure plane et adapté pour être pressé entre l'embase et la partie supérieure plane.
- Le siège et/ou l'organe d'obturation comprend un élément souple adapté pour parfaire l'étanchéité entre le siège et l'organe d'obturation.
- Le siège est prévu sur une bague démontable de l'embase permettant l'accès à l'organe d'obturation.
- L'organe d'obturation présente une forme sensiblement sphérique ou conique.

L'invention concerne également un procédé de mise en fonctionnement d'une pompe tel que défini dans la revendication 13.

L'invention et ses avantages seront mieux compris à la lecture de la description qui va suivre, donnée uniquement à titre d'exemple, et faite en référence aux dessins annexés, sur lesquels :
- la figure 1 est une coupe d'une pompe conforme à l'invention;
- la figure 2 est une vue à plus grande échelle du détail II à la figure 1, montrant un organe d'obturation en position fermée ;
- la figure 3 est une vue similaire à la figure 2, l'organe d'obturation étant en position ouverte ;
- la figure 4 est une vue en perspective de dessous de l'organe d'obturation des figures 2 et 3 ;
- les figures 5 et 6 sont des vues similaires à la figure 2, montrant l'organe d'obturation respectivement ouvert et fermé dans une seconde configuration d'utilisation de la pompe ;
- la figure 7 est une vue similaire à la figure 2, pour un second mode de réalisation de l'invention.

La figure 1 illustre une pompe submersible P comprenant une enceinte 21 destinée à contenir le liquide à évacuer. L'enceinte 21 peut être partiellement ou totalement immergée dans un liquide. Les termes haut, bas, supérieur et inférieur se rapportent à la position de fonctionnement de la pompe P, c'est-à-dire verticale par rapport à la surface du sol, présumée horizontale dans cet exemple, telle qu'illustrée par la figure 1.

L'enceinte 21 définit un volume principal 20, dans lequel est logé un actionneur électrique formé par un moteur 22 dans cet exemple. Le moteur 22 comporte un arbre de sortie 225 rotatif et s'étendant selon un axe Z22. L'axe Z22 est vertical sur la figure 1 et lorsque la pompe P repose sur un sol horizontal.

Une roue à aubes 5 est solidarisée à l'arbre de sortie 225 par l'intermédiaire d'un écrou non représenté. La roue à aubes 5 tourne autour de l'axe Z22 lorsque l'arbre de sortie 225 est entraîné en rotation par le moteur 22.

La pompe P comprend une embase 3 au niveau de laquelle est aspiré le liquide à évacuer. La pompe P est équipée d'un embout de sortie 13 par lequel peut être évacué le liquide L. Quelle que soit la nature du liquide L, chargé ou clair, son écoulement se fait depuis le bas de la pompe P, où il est aspiré au niveau de l'embase 3, jusqu'en haut de la pompe P, où il est évacué à travers l'embout 13. L'embout 13 met donc en communication l'enceinte 21 avec l'extérieur de l'enceinte 21.

L'embase 3 est adaptée pour être positionnée de manière réversible dans une première et une seconde positions correspondant respectivement à deux configurations distinctes de la pompe P, une première configuration représentée à la figure 1 étant destinée à l'aspiration d'un liquide clair, l'autre configuration, représentée aux figures 5 et 6, étant destinée à l'aspiration d'un liquide chargé de particules solides. Par eau chargée, on comprend un liquide qui peut comprendre des particules tels que des feuilles, des graviers qui peuvent aller jusqu'à 30 mm, des eaux boueuses, etc. Par réversible, on entend que l'embase 3 peut être démontée pour passer facilement de sa première position à sa seconde position, et vice versa. La principale différence entre les configurations de la pompe P pour évacuer un liquide chargé ou un liquide clair réside dans les dimensions des sections débitantes respectives délimitées par la géométrie de l'embase 3. L'embase 3 est adaptée pour être montée de façon inversée entre la configuration d'aspiration de liquides clairs et sa configuration d'aspiration de liquides chargés en particules solides. Ce fonctionnement est décrit dans le brevet FR-B-2 922 609 et ne sera pas repris de façon détaillée dans la présente description.

L'enceinte 21 comprend un fond muni d'une ouverture 24. L'ouverture 24 est entourée par un joint d'étanchéité 26. L'embase 3 comprend un orifice 30 d'aspiration de liquide, formant avec l'ouverture 24 un chemin d'écoulement de liquide entre le volume intérieur 20 et l'extérieur de l'enceinte 21 du côté de l'embase 3. L'embase 3 comprend un conduit 31 coaxial avec l'orifice 30 et qui vient en appui sur le joint 26 de manière qu'un liquide s'écoulant du volume 20 passe obligatoirement par l'orifice 30. L'étanchéité entre l'embase 3 et l'enceinte 21 est donc assurée. Dans la deuxième position de l'embase 3, le conduit 31 n'est plus en appui contre le joint 26. L'étanchéité entre l'embase 3 et l'enceinte 21 est supprimée, et les liquides passent donc dans des espaces 36 de l'embase 3 situés à l'écart du conduit 31.

Conformément à l'invention, l'embase 3 comprend un organe d'obturation de l'orifice 30. Cet organe d'obturation est adapté pour permettre la rétention étanche d'une quantité de liquide dans l'enceinte 21 en l'absence d'activation de l'actionneur électrique 22.

Dans cet exemple, l'organe d'obturation est un clapet 32 adapté pour entrer en contact avec un siège 34 formé par l'embase 3 autour de l'orifice 30. Le clapet 32 comprend une partie supérieure plane 320 adaptée pour venir en contact de bords de l'orifice 30 formant le siège 34, et un joint d'étanchéité 322 prévu sur le pourtour de la partie supérieure plane 320 et adapté pour être pressé entre l'embase 3 et la partie supérieure plane 320.

Le clapet 32 peut être avantageusement constitué au moins en partie d'un polymère chargé de fibres, apte à résister à l'abrasion et aux chocs par des particules, telles que des cailloux, transportées par le liquide à évacuer.

En configuration d'aspiration de liquides clairs, le clapet 32 est adapté pour être maintenu en position fermée, quand l'enceinte 21 est vide et que la pompe P est en position de fonctionnement, c'est-à-dire posée sur une surface sensiblement plane en position verticale représentée à la figure 1, et prête à être mise en route. Ce maintien en position fermée du clapet 32 permet le remplissage et donc l'amorçage de la pompe P.

Dans l'exemple représenté, le clapet 32 est maintenu en position fermée par gravité. Une force approximative de 0,5 N est nécessaire pour assurer la fermeture correcte du clapet 32.

Dans cette position fermée, le volume intérieur 20 peut être rempli de liquide sans que ce liquide s'écoule par l'orifice 30. Cela permet notamment d'éviter l'écoulement de liquide lorsque la pompe P est arrêtée.

Lorsqu'une faible hauteur de liquide doit être aspirée, par exemple 5 mm, la pompe P est mise en route par des étapes successives consistant à positionner l'embase 3 dans sa première position, correspondant à la configuration d'aspiration de liquides clairs, puis à remplir l'enceinte 21 de liquide de telle manière que la roue à aubes 5 soit immergée. Ce remplissage peut être fait avantageusement par l'embout 13. Enfin, l'actionneur électrique 22 est mis en marche. La roue à aubes 5 étant immergée, la pompe P est correctement amorcée.

Lorsque la pompe P démarre, la rotation de la roue à aubes 5 crée une dépression qui a pour effet de décoller le clapet 32 du siège 34, selon la flèche F1 à la figure 3. L'orifice 30 est donc ouvert, ce qui permet l'aspiration de liquide.

Le clapet 32 comprend une partie basse 324 formant une butée qui limite la course verticale du clapet 32 en venant en contact avec le pourtour de l'orifice 30. La partie supérieure 320 et la partie inférieure 324 sont reliées par des branches 326 espacées, ou au moins une branche, pour permettre l'écoulement de liquide.

Le fonctionnement du clapet 32 est désactivable, avantageusement en configuration d'aspiration de liquides chargés. Par désactivable, on entend que le clapet 32 peut être verrouillé en position ouverte ou fermée selon le choix de l'utilisateur de la pompe P. Dans l'exemple, le fonctionnement du clapet 32 est désactivable par le positionnement de l'embase 3 dans sa seconde position, correspondant à la configuration d'aspiration de liquides chargés en particules solides. En effet, comme cela est visible à la figure 6, lorsque l'embase 3 est dans sa seconde position, le clapet 32 est dirigé par gravité vers sa position ouverte. En variante non représentée, la pompe P peut comprendre des moyens de maintien en position ouverte du clapet 32, tels que par exemple, une goupille, adaptés pour désactiver son fonctionnement.

Dans la configuration d'aspiration de liquides chargés en particules solides, l'embase 3 définit des voies d'aspiration de liquide, représentées par les flèches F2 à la figure 5, situées à l'écart du clapet 32, ce qui évite sa détérioration par des particules contenues dans le liquide aspiré.

Selon un aspect optionnel de l'invention, le siège 34 est prévu sur une pièce démontable telle qu'une bague 35, pouvant être solidarisée à l'embase 3 par clippage ou vissage, de manière à permettre l'accès au clapet 32, ou plus généralement à l'organe d'obturation, notamment pour le nettoyer.

Un second mode de réalisation de l'invention est représenté sur la figure 7. Dans ce mode de réalisation, les éléments communs au premier mode de réalisation portent la même référence et fonctionnent de la même manière. Seules les différences par rapport au premier mode de réalisation sont détaillées ci-après.

Dans ce mode de réalisation, le clapet 32, ou plus généralement l'organe d'obturation, présente une forme externe définissant une surface sensiblement sphérique 328, de manière à assurer l'étanchéité de manière automatique lorsque la gravité maintient le clapet 32 dans sa position fermée. Le clapet 32 peut notamment présenter la forme d'une boule. De préférence, le siège 34 est conformé pour recevoir le clapet 32 de telle manière que l'étanchéité soit optimale. Par exemple, le siège 34 peut être conformé selon une géométrique sphérique complémentaire de celle du clapet 32.

En variante non représentée, le clapet 32 peut présenter une forme externe sensiblement conique ou tronconique s'élargissant en direction de l'ouverture 24.

Selon un aspect optionnel de l'invention représenté sur la figure 7, mais qui peut être appliqué au premier mode de réalisation, le clapet 32 peut être maintenu en position fermée par un ressort 38 agissant à la place de la gravité ou bien en conjonction. A titre d'exemple, le ressort 38 peut être placé entre le clapet 32 et des éléments 40 en saillie du conduit 31. En configuration d'aspiration d'eau chargée, le clapet 32 est maintenu en position fermée par le ressort 38, ce qui limite l'encrassement du clapet 32 et de l'orifice 30.

Selon un mode de réalisation non représenté de l'invention, la pompe P peut comprendre plus d'un orifice 30 d'aspiration de liquides. Au moins un de ces orifices est équipé d'organe d'obturation, et il peut être envisagé que plusieurs de ces orifices, voire la totalité, en soient équipés.

Selon un autre mode de réalisation non représenté, le siège 34 et/ou le clapet 32, ou plus généralement l'organe d'obturation, peut comprendre un élément souple adapté pour parfaire l'étanchéité entre le siège et l'organe d'obturation. Par élément souple, on entend un élément au moins en partie mou ou déformable, par exemple un caoutchouc gomme.

Les caractéristiques techniques des modes de réalisation et variantes décrits ci-dessus peuvent être combinées pour former de nouveaux modes de réalisation de l'invention. La portée de l'invention est définie seulement par les revendications.

## Revendications

1. Pompe (P) submersible, pour évacuer des liquides, comprenant une enceinte (21), une embase (3) de l'enceinte (21), comprenant au moins un orifice (30) d'aspiration de liquide, étant adaptée pour être positionnée de manière réversible selon deux configurations distinctes de la pompe (P), une première configuration étant destinée à l'aspiration d'un liquide chargé de particules solides, l'autre configuration étant destinée à l'aspiration d'un liquide clair, **caractérisée en ce que** l'embase (3) comprend un conduit (31) apte, en configuration d'aspiration de liquides clairs, à venir en appui sur un joint (26) entourant une ouverture (24) de l'enceinte (21) de façon à relier de façon étanche le conduit (31) à l'enceinte (21) et afin qu'un liquide s'écoulant de l'enceinte (21) via l'ouverture (24) passe obligatoirement par ledit au moins un orifice (30) d'aspiration de liquide, et **en ce que** l'embase (3) comprend au moins un organe (32) d'obturation dudit au moins un orifice (30) d'aspiration de liquide, adapté pour permettre la rétention étanche d'une quantité de liquide dans l'enceinte (21) en configuration d'aspiration de liquides clairs et en l'absence d'activation de la pompe (P).

2. Pompe selon la revendication 1, **caractérisée en ce qu'**en configuration d'aspiration de liquides clairs, l'organe d'obturation (32) est adapté pour être maintenu en position fermée.

3. Pompe selon la revendication 1, **caractérisée en ce que** l'organe d'obturation (32) est maintenu en position fermée par gravité et/ou par un ressort (38).

4. Pompe selon l'une des revendications précédentes, **caractérisée en ce que** le fonctionnement de l'organe d'obturation (32) est désactivable.

5. Pompe selon la revendication 4, **caractérisée en ce qu'**elle comprend des moyens de maintien en position ouverte de l'organe d'obturation (32), adaptés pour désactiver le fonctionnement de l'organe d'obturation (32).

6. Pompe selon la revendication 4, **caractérisée en ce que** le fonctionnement de l'organe d'obturation (32) est désactivable par le positionnement de l'embase (3) dans sa position correspondant à la configuration d'aspiration de liquides chargés en particules solides.

7. Pompe selon la revendication 6, **caractérisée en ce que** l'embase (3) est adaptée pour être montée de façon inversée entre la configuration d'aspiration de liquides clairs et la configuration d'aspiration de liquides chargés en particules solides, et **en ce que** dans la configuration d'aspiration de liquides chargés en particules solides, l'embase (3) définit des voies d'aspiration (F2) de liquide situées à l'écart de l'organe d'obturation (32).

8. Pompe selon l'une des revendications précédentes, **caractérisée en ce que** l'organe d'obturation est un clapet (32) adapté pour entrer en contact avec un siège (34) formé par l'embase (3) autour dudit au moins un orifice (30) d'aspiration de liquide.

9. Pompe selon la revendication 8, **caractérisée en ce que** le clapet (32) comprend une partie supérieure plane (320) adaptée pour venir en contact de bords dudit au moins un orifice (30) d'aspiration de liquides, et un joint d'étanchéité (322) prévu sur le pourtour de la partie supérieure plane (320) et adapté pour être pressé entre l'embase (3) et la partie supérieure plane (320).

10. Pompe selon l'une des revendications 8 et 9, **caractérisée en ce que** le siège (34) et/ou l'organe d'obturation (32) comprend un élément souple adapté pour parfaire l'étanchéité entre le siège (34) et l'organe d'obturation (32).

11. Pompe selon l'une des revendications 8 à 10, **caractérisée en ce que** le siège (34) est prévu sur une bague (35) démontable de l'embase (3) permettant l'accès à l'organe d'obturation (32).

12. Pompe selon l'une des revendications précédentes, **caractérisée en ce que** l'organe d'obturation (32) présente une forme sensiblement sphérique ou conique.

13. Procédé de mise en fonctionnement d'une pompe (P) comprenant une enceinte (21), une embase (3) de l'enceinte (21), comprenant au moins un orifice (30) d'aspiration de liquide, étant adaptée pour être positionnée de manière réversible selon deux configurations distinctes de la pompe (P), une première configuration étant destinée à l'aspiration d'un liquide chargé de particules solides, l'autre configuration étant destinée à l'aspiration d'un liquide clair, l'embase (3) comprenant un conduit (31) apte, en configuration d'aspiration de liquides clairs, à venir en appui sur un joint (26) entourant une ouverture (24) de l'enceinte (21) de façon à relier de façon étanche le conduit (31) à l'enceinte (21) et afin qu'un liquide s'écoulant de l'enceinte (21) via l'ouverture (24) passe obligatoirement par ledit au moins un orifice (30) d'aspiration de liquide, l'embase (3) comprenant au moins un organe (32) d'obturation dudit au moins un orifice (30) d'aspiration de liquide, adapté pour permettre la rétention étanche d'une quantité de liquide dans l'enceinte (21) en configuration d'aspiration de liquides clairs et en l'absence d'activation de la pompe (P), le procédé comprenant des étapes successives de:
a) positionner l'embase (3) dans sa position correspondant à la configuration d'aspiration de liquides clairs,
b) remplir l'enceinte (21) de liquide de telle manière qu'un système d'aspiration (5) de la pompe (P) est immergé,
c) mettre en marche un actionneur (22) de la pompe (P) entrainant le système d'aspiration (5).

## Patentansprüche

1. Eintauchbare Pumpe (P) zum Evakuieren von Flüssigkeiten, umfassend ein Gehäuse (21), eine Basis (3) des Gehäuses (21), umfassend wenigstens einen Flüssigkeitsansaugeinlass (30), ausgelegt zum umkehrbaren Positionieren gemäß zwei verschiedenen Konfigurationen der Pumpe (P), wobei eine erste Konfiguration zum Ansaugen einer mit Feststoffpartikeln beladenen Flüssigkeit bestimmt ist, wobei die andere Konfiguration zum Ansaugen einer klaren Flüssigkeit bestimmt ist, **dadurch gekennzeichnet, dass** die Basis (3) eine Leitung (31) umfasst, die in der Konfiguration zum Ansaugen von klaren Flüssigkeiten an einer Dichtung (26) zur Anlage kommen kann, die eine Öffnung (24) des Gehäuses (21) umgibt, um die Leitung (31) auf dichte Weise mit dem Gehäuse (21) zu verbinden und damit eine aus dem Gehäuse (21) über die Öffnung (24) fließende Flüssigkeit unbedingt durch den wenigstens einen Flüssigkeitsansaugeinlass (30) passieren muss, und dadurch, dass die Basis (3) wenigstens eine Verschlussvorrichtung (32) für den wenigstens einen Flüssigkeitsansaugeinlass (30) umfasst, so ausgelegt, dass sie ein dichtes Halten einer Flüssigkeitsmenge im Gehäuse (21) in der Konfiguration zum Ansaugen von klaren Flüssigkeiten bei nicht aktivierter Pumpe (P) zulässt.

2. Pumpe nach Anspruch 1, **dadurch gekennzeichnet, dass** in der Konfiguration zum Ansaugen von klaren Flüssigkeiten die Verschlussvorrichtung (32) so ausgelegt ist, dass sie in der geschlossenen Position gehalten wird.

3. Pumpe nach Anspruch 1, **dadurch gekennzeichnet, dass** die Verschlussvorrichtung (32) durch Schwerkraft und/oder durch eine Feder (38) in der geschlossenen Position gehalten wird.

4. Pumpe nach einem der vorherigen Ansprüche, **dadurch gekennzeichnet, dass** der Betrieb der Verschlussvorrichtung (32) deaktiviert werden kann.

5. Pumpe nach Anspruch 4, **dadurch gekennzeichnet, dass** sie Mittel zum Halten der Verschlussvorrichtung (32) in der offenen Position umfasst, die zum Deaktivieren des Betriebs der Verschlussvorrichtung (32) ausgelegt sind.

6. Pumpe nach Anspruch 4, **dadurch gekennzeichnet, dass** der Betrieb der Verschlussvorrichtung (32) durch Positionieren der Basis (3) in ihrer Position entsprechend der Konfiguration des Ansaugens von mit Feststoffpartikeln beladenen Flüssigkeiten deaktiviert werden kann.

7. Pumpe nach Anspruch 6, **dadurch gekennzeichnet, dass** die Basis (3) zum umgekehrten Montieren zwischen der Konfiguration zum Ansaugen von klaren Flüssigkeiten und der Konfiguration zum Ansaugen von mit Feststoffpartikeln beladenen Flüssigkeiten ausgelegt ist, und dadurch, dass in der Konfiguration zum Ansaugen von mit Feststoffpartikeln beladenen Flüssigkeiten die Basis (3) Ansaugkanäle (F2) für Flüssigkeit definiert, die sich in einem Abstand von der Verschlussvorrichtung (32) befinden.

8. Pumpe nach einem der vorherigen Ansprüche, **dadurch gekennzeichnet, dass** die Verschlussvorrichtung ein Ventil (32) ist, das so ausgelegt ist, dass es mit einem durch die Basis (3) um den wenigstens einen Flüssigkeitsansaugeinlass (30) herum gebildeten Sitz (34) in Kontakt kommt.

9. Pumpe nach Anspruch 8, **dadurch gekennzeichnet, dass** das Ventil (32) einen ebenen oberen Teil (320), so ausgelegt, dass er mit Rändern des wenigstens einen Flüssigkeitsansaugeinlasses (30) in Kontakt kommt, und eine Dichtung (322) umfasst, die um den Umfang des ebenen oberen Teils (320) vorgesehen und so ausgelegt ist, dass sie zwischen die Basis (2) und den ebenen oberen Teil (320) gepresst wird.

10. Pumpe nach einem der Ansprüche 8 und 9, **dadurch gekennzeichnet, dass** der Sitz (34) und/oder die Verschlussvorrichtung (32) ein elastisches Element umfasst/-en, ausgelegt zum Vervollkommnen der Dichtigkeit zwischen dem Sitz (34) und der Verschlussvorrichtung (32).

11. Pumpe nach einem der Ansprüche 8 bis 10, **dadurch gekennzeichnet, dass** der Sitz (34) auf einem Ring (35) vorgesehen ist, der von der Basis (3) demontiert werden kann und Zugang zur Verschlussvorrichtung (32) bietet.

12. Pumpe nach einem der vorherigen Ansprüche, **dadurch gekennzeichnet, dass** die Verschlussvorrichtung (32) in einer im Wesentlichen sphärischen oder konischen Form vorliegt.

13. Verfahren zum Betreiben einer Pumpe (P), umfassend ein Gehäuse (21), eine Basis (3) des Gehäuses (21), umfassend wenigstens einen Flüssigkeitsansaugeinlass (30), der zum umkehrbaren Positionieren gemäß zwei verschiedenen Konfigurationen der Pumpe (P) ausgelegt ist, wobei eine erste Konfiguration zum Ansaugen einer mit Feststoffpartikeln beladenen Flüssigkeit bestimmt ist, wobei die andere Konfiguration zum Ansaugen einer klaren Flüssigkeit ausgelegt ist, wobei die Basis (3) eine Leitung (31) umfasst, die in der Konfiguration zum Ansaugen von klaren Flüssigkeiten mit einer Dichtung (26) in Anlage kommen kann, die eine Öffnung (24) des Gehäuses (21) umgibt, um die Leitung (31) auf dichte Weise mit dem Gehäuse (21) zu verbinden und damit eine aus dem Gehäuse (21) über die Öffnung (24) fließende Flüssigkeit unbedingt durch den wenigstens einen Flüssigkeitsansaugeinlass (30) passiert, wobei die Basis (3) wenigstens eine Verschlussvorrichtung (32) des wenigstens einen Flüssigkeitsansaugeinlasses (30) umfasst, so ausgelegt, dass sie ein dichtes Halten einer Flüssigkeitsmenge in dem Gehäuse (21) in der Konfiguration zum Ansaugen von klaren Flüssigkeiten und ohne Aktivierung der Pumpe (P) zulässt, wobei das Verfahren die folgenden aufeinander folgenden Schritte beinhaltet:
a) Positionieren der Basis (3) in ihrer Position entsprechend der Konfiguration zum Ansaugen von klaren Flüssigkeiten,
b) Füllen des Gehäuses (21) mit Flüssigkeit, so dass ein Ansaugsystem (5) der Pumpe (P) eingetaucht ist,
c) Inbetriebsetzen eines Aktuators (22) der Pumpe (P), um das Ansaugsystem (5) anzutreiben.

## Claims

1. Submersible pump (P) for evacuating liquids, comprising a housing (21), a base (3) of the housing (21), comprising at least one orifice (30) for suction of liquid, being adapted to be reversibly positioned in two distinct configurations of the pump (P), a first configuration being intended for suction of a liquid loaded with solid particles, the other configuration being intended for suction of clear liquid, **characterised in that** the base (3) comprises a conduit (31) suitable, in the configuration for suction of clear liquids, for coming into abutment against a gasket (26) surrounding an opening (24) in the housing (21) so as to connect the conduit (31) to the housing (21) in a sealed manner and in order that a liquid flowing from the housing (21) via the opening (24) must pass via said at least one orifice (30) for suction of liquid, and **in that** the base (3) comprises at least one member (32) for closing said at least one orifice (30) for suction of liquid, adapted to permit sealed retention of a quantity of liquid in the housing (21) in the configuration for suction of clear liquids and in the absence of activation of the pump (P).

2. Pump as claimed in claim 1, **characterised in that** in the configuration for suction of clear liquids, the closing member (32) is adapted to be held in the closed position.

3. Pump as claimed in claim 1, **characterised in that** the closing member (32) is held in the closed position by gravity and/or by a spring (38).

4. Pump as claimed in any one of the preceding claims, **characterised in that** the operation of the closing member (32) can be deactivated.

5. Pump as claimed in claim 4, **characterised in that** it comprises means for holding the closing member (32) in the open position, the means being adapted to deactivate the operation of the closing member (32).

6. Pump as claimed in claim 4, **characterised in that** the operation of the closing member (32) can be deactivated by the positioning of the base (3) in its position corresponding to the configuration for suction of liquids loaded with solid particles.

7. Pump as claimed in claim 6, **characterised in that** the base (3) is adapted to be mounted in an inverted manner between the configuration for suction of clear liquids and the configuration for suction of liquids loaded with solid particles, and **in that**, in the configuration for suction of liquids loaded with solid particles, the base (3) defines channels (F2) for suction of liquid, which are located spaced apart from the closing member (32).

8. Pump as claimed in any one of the preceding claims, **characterised in that** the closing member is a valve (32) adapted to come into contact with a seat (34) formed by the base (3) around said at least one orifice (30) for suction of liquid.

9. Pump as claimed in claim 8, **characterised in that** the valve (32) comprises a planar upper part (320) adapted to come into contact with edges of said at least one orifice (30) for suction of liquids, and a sealing gasket (322) provided on the perimeter of the planar upper part (320) and adapted to be pressed between the base (3) and the planar upper part (320).

10. Pump as claimed in any one of claims 8 and 9, **characterised in that** the seat (34) and/or the closing member (32) comprises a flexible element adapted to perfect the sealing tightness between the seat (34) and the closing member (32).

11. Pump as claimed in any one of claims 8 to 10, **characterised in that** the seat (34) is provided on a ring (35) detachable from the base (3) permitting access to the closing member (32).

12. Pump as claimed in any one of the preceding claims, **characterised in that** the closing member (32) is of a substantially spherical or conical shape.

13. Method of bringing into operation a pump (P) comprising a housing (21), a base (3) of the housing (21), comprising at least one orifice (30) for suction of liquid, being adapted to be reversibly positioned in two distinct configurations of the pump (P), a first configuration being intended for suction of a liquid loaded with solid particles, the other configuration being intended for suction of clear liquid, the base (3) comprising a conduit (31) suitable, in the configuration for suction of clear liquids, for coming into abutment against a gasket (26) surrounding an opening (24) in the housing (21) so as to connect the conduit (31) to the housing (21) in a sealed manner and in order that a liquid flowing from the housing (21) via the opening (24) must pass via said at least one orifice (30) for suction of liquid, the base (3) comprising at least one member (32) for closing said at least one orifice (30) for suction of liquid, adapted to permit sealed retention of a quantity of liquid in the housing (21) in the configuration for suction of clear liquids and in the absence of activation of the pump (P), the method comprising successive steps of:
a) positioning the base (3) in its position corresponding to the configuration for suction of clear liquids,
b) filling the housing (21) with liquid in such a way that a suction system (5) of the pump (P) is submerged,
c) starting up an actuator (22) of the pump (P) driving the suction system (5).
